# EUROPÄISCHE PATENTSCHRIFT

(11) **EP 3 465 818 B1**
(45) Veröffentlichungstag und Bekanntmachung des Hinweises auf die Patenterteilung: **07.04.2021**
(21) Anmeldenummer: 17728458.5
(22) Anmeldetag: 23.05.2017
(51) Int. Cl.: H01Q 1/32, H01Q 9/04, H01Q 9/42, H01Q 5/35

(54) **KOMMUNIKATIONSEINRICHTUNG FÜR EIN DIAGNOSESYSTEM EINES KRAFTFAHRZEUGS**
COMMUNICATION DEVICE FOR A DIAGNOSTIC SYSTEM OF A MOTOR VEHICLE
DISPOSITIF DE COMMUNICATION POUR SYSTÈME DE DIAGNOSTIC D'UN VÉHICULE AUTOMOBILE

(30) Priorität: 23.05.2016 DE 102016208875
(43) Veröffentlichungstag der Anmeldung: 10.04.2019
(73) Patentinhaber: Robert Bosch GmbH, 70442 Stuttgart (DE)
(72) Erfinder: RUTFORS, Tomas, 91333 Holmsund (SE); ROJAHN, Martin, 72070 Tuebingen (DE); SODAN, Lars, 72336 Balingen (DE); WESTIN, Stefan, 90325 Umea (SE); DODEN, Joachim, 72793 Pfullingen (DE)
(86) Internationale Anmeldenummer: PCT/EP2017/062338
(87) Internationale Veröffentlichungsnummer: WO 2017/202809

(56) Entgegenhaltungen:
- CN-A- 104 932 437
- US-A1- 2012 326 943
- US-A1- 2014 067 491
- Anonymous: "Amazon.com: Foseal Bluetooth OBD2 OBD Scanner Check Engine Light OBDii Bluetooth Car Diagnostic Scan Tool for Android Devices: Automotive", , 2. Februar 2015 (2015-02-02), XP055396597, Gefunden im Internet: URL:https://www.amazon.com/Foseal-Bluetoot h-Diagnostic-Android-Windows/dp/B00T5G53ZM / [gefunden am 2017-08-07]

## Beschreibung

### Stand der Technik

Die Erfindung betrifft eine Kommunikationseinrichtung für ein Diagnosesystem eines Kraftfahrzeugs nach dem Oberbegriff des Anspruchs 1.

Um insbesondere während des Fahrbetriebs eines Kraftfahrzeugs von einem Diagnosesystem des Kraftfahrzeugs erfasste Daten sowie die Position des Kraftfahrzeugs drahtlos übermitteln zu können, sind aus dem Stand der Technik bereits Kommunikationseinrichtungen nach dem Oberbegriff des Anspruchs 1 bekannt. Eine derartige Kommunikationseinrichtung ist mit einem Anschlussstecker an ein fahrzeugseitiges Gegenelement in Form einer Buchse verbindbar, wobei die Buchse beispielsweise im Fußraumbereich des Kraftfahrzeugs angeordnet und hinter einer Klappe oder in einem vor äußeren Umwelteinflüssen weitgehend geschützten separaten Fach angeordnet ist. Um einerseits die relevanten Daten des Diagnosesystems über ein Mobilfunknetz drahtlos übertragen zu können, und andererseits gleichzeitig die Position des Fahrzeugs ermitteln und ggf. ebenfalls übertragen zu können, weisen die bekannten Kommunikationseinrichtungen wenigstens zwei Antennen auf, wobei eine erste Antenne als Mobilfunkantenne, und eine zweite Antenne als Navigationsantenne, insbesondere als GPS-Antenne, ausgebildet ist. Die äußere Einfassung der Buchse ist bei einem derartigen Onboard-Diagnosesystem, welches auch als OBD2-System bekannt ist, trapezförmig ausgebildet. Um einen dauernden Verbleib der Kommunikationseinrichtung in dem Kraftfahrzeug ohne Beeinschränkung beispielsweise des Fußraumes realisieren zu können, ist es wesentlich, dass die Kommunikationseinrichtung einerseits einen möglichst kompakten Aufbau aufweist, und dass andererseits die Anordnung insbesondere der Mobilfunkantenne derart ist, dass auch unter ungünstigen Sende- bzw. Empfangsbedingungen eine zuverlässige Datenübertragung ermöglicht wird. Darüber hinaus soll die Kommunikationseinrichtung möglichst für unterschiedliche Fahrzeuge verwendbar sein, damit ein Hersteller der Kommunikationseinrichtungen diese mit einer möglichst geringen Typenvielfalt herstellen kann. Die aus dem Stand der Technik bekannten Kommunikationseinrichtungen sind sowohl hinsichtlich des möglichst kompakten Aufbaus, als auch der möglichst zuverlässigen bzw. sicheren Datenübertragung über die Mobilfunkantenne noch nicht optimal ausgebildet. Insbesondere besteht ein Zielkonflikt zwischen dem Wunsch eines möglichst kompakten Aufbaus der Kommunikationseinrichtung und einer möglichst guten Sende- sowie Empfangscharakteristik der Mobilfunkantenne.

Aus den Offenlegungsschriften CN104942437 A1, US2012/326943 A1 und US2014/067491 A1 ist jeweils eine Diagnosevorrichtung bekannt, welche zwei Antennen und einen OBD Anschluss umfasst. "Foseal Bluetooth OBD2 Bluetooth Car Diagnostic Scan Tool for Android Devices" (XP055396597) offenbart dann eine Bluetooth Diagnosevorrichtung mit einem OBD Anschluss.

### Offenbarung der Erfindung

Ausgehend von dem dargestellten Stand der Technik liegt der Erfindung die Aufgabe zugrunde, eine Kommunikationseinrichtung für ein Diagnosesystem eines Kraftfahrzeugs nach dem Oberbegriff des Anspruchs 1 derart weiterzubilden, dass bei möglichst kompaktem Aufbau der Kommunikationseinrichtung eine sichere und zuverlässige Datenübermittlung insbesondere über die Mobilfunkantenne ermöglicht wird.

Diese Aufgabe wird erfindungsgemäß bei einer Kommunikationseinrichtung für ein Diagnosesystem eines Kraftfahrzeugs mit den Merkmalen des Anspruchs 1 gelöst.

Der Erfindung liegt die Idee zugrunde, durch eine Kombination einer besonders raumsparenden Anordnung wenigstens einer Leiterplatte in dem Gehäuse der Kommunikationseinrichtung in Verbindung mit einer speziellen Anordnung der Mobilfunkantenne die einander hinsichtlich der konstruktiven Auslegung widersprechenden Anforderungen an die Kommunikationseinrichtung erfüllen zu können. Dies wird erfindungsgemäß dadurch erreicht, dass einerseits die wenigstens eine Leiterplatte der Kommunikationseinrichtung senkrecht zu den der fahrzeugseitigen Buchse zugewandten Anschlussbereichen der Anschlusspins im Anschlusssteckerbereich des Gehäuses angeordnet ist, dass andererseits die beiden Antennen (Mobilfunkantenne und Navigationsantenne) auf der den Anschlusspins abgewandten Seite der wenigstens einen Leiterplatte angeordnet sind, und dass die als Mobilfunkantenne wirkende Antenne an einem den Anschlusspins gegenüberliegenden Endbereich des Gehäuses angeordnet ist. Eine derartige konstruktive Anordnung der wenigstens einen Leiterplatte und der beiden Antennen ermöglicht es einerseits, durch die Anordnung der Antennen an den dem Anschlussstecker abgewandten Endbereich des Gehäuses optimierte Empfangs- bzw. Sendeeigenschaften der Antennen zu realisieren, und andererseits durch die Anordnung der Leiterplatte senkrecht zu den Anschlusspins ein in der Höhe sehr kompakt bauendes Gehäuse zu realisieren, das beispielsweise in einem von einem Deckel verschließbaren Hohlraum im Fußraum des Kraftfahrzeugs angeordnet werden kann.

Vorteilhafte Weiterbildungen der erfindungsgemäßen Kommunikationseinrichtung für ein Diagnosesystem eines Kraftfahrzeugs sind in den Unteransprüchen aufgeführt.

Eine Optimierung der Sende- und Empfangseigenschaften der Mobilfunkantenne bei Minimierung des Bauraums des Gehäuses wird erzielt, wenn die Sende- und Empfangsfläche der Mobilfunkantenne vorzugsweise parallel zu der wenigstens einen Leiterplatte und in unmittelbarer Nähe zu einer Abschlusswand des Gehäuses angeordnet ist.

Um ein besonders kompakt bauendes Gehäuse ausbilden zu können, dessen Querschnittsfläche zumindest im Wesentlichen nicht über den Querschnitt des Anschlusssteckers des Gehäuses herausragt, wird vorgeschlagen, die zum Betrieb der Kommunikationseinrichtung erforderlichen elektronischen Bauteile auf zwei, parallel zueinander angeordneten Leiterplatten zu verteilen, und die zweite Antenne, die als Navigationsantenne dient, innerhalb einer äußeren Umfangskontur der ersten Antenne (Mobilfunkantenne) auf der zugewandten Seite der Leiterplatten anzuordnen.

Um den Abstand zwischen einer Leiterplatte und der ersten, als Mobilfunkantenne dienenden Antenne zu überbrücken, um dadurch eine Anordnung der zweiten Antenne (Navigationsantenne) in dem Zwischenraum zwischen der Leiterplatte und der ersten Antenne zu ermöglichen, und gleichzeitig eine möglichst einfache Anbindung der ersten Antenne an die Leiterplatte zu ermöglichen, ist es vorgesehen, dass die Sende- und Empfangsfläche der ersten Antenne über in Richtung einer Leiterplatte ragende Anschlussbereiche mit einer Leiterplatte verbunden ist.

Da die erste Antenne mit ihrer Sende- und Empfangsfläche aus Gründen des kompakten Aufbaus maximal lediglich etwas über die äußere Kontur des Anschlusssteckers herausragt, weist die Sende- und Empfangsfläche der ersten Antenne eine relativ kleine Fläche zum Senden bzw. Empfangen auf. Um diese relativ kleine Fläche dahingehend zu optimieren, dass verbesserte Sende- bzw. Empfangseigenschaften ermöglicht werden, wird in Weiterbildung der Erfindung vorgeschlagen, dass die Anschlussbereiche, die zum Verbinden der ersten Sende- und Empfangsfläche der ersten Antenne mit der Leiterplatte dienen, zumindest bereichsweise als zweite Sende- und Empfangsfläche ausgebildet sind. Eine derartige Ausbildung wird durch eine flächenmäßige Vergrößerung der Anschlussbereiche ermöglicht. Da diese Anschlussbereiche in einer senkrecht zur ersten Sende- und Empfangsfläche der ersten Antenne bzw. senkrecht zu den Leiterplatten verlaufenden Richtung angeordnet sind, benötigen derartige, in der Fläche vergrößerte Anschlussbereiche keinen zusätzlichen, den Querschnitt des Gehäuses vergrößernden Bauraum.

Insbesondere in Verbindung mit OBD2-Anwendungen ist es vorgesehen, dass der Anschlusssteckerbereich des Gehäuses, die die beiden Antennen umgebende Umfangskontur des Gehäuses sowie die Sende- und Empfangsfläche der ersten Antenne jeweils eine trapezförmige Außenkontur aufweisen. Damit wird eine mit Blick auf den Querschnitt des Gehäuses optimierte Bauform geschaffen, bei der es beispielsweise je nach Ausbildung der fahrzeugseitigen Buchse für die Verbindung mit dem Anschlussstecker der Kommunikationseinrichtung möglich ist, das Gehäuse der Kommunikationseinrichtung in einem Bereich außerhalb des Anschlusssteckers teilweise innerhalb der Kontur der Buchse anzuordnen, falls der der Buchse zugewandte Bereich des Gehäuses keine größere Umfangsfläche aufweist als die entsprechende Aufnahmekontur der Buchse am Fahrzeug.

Dadurch, dass die als Navigationsantenne dienende zweite Antenne von der größeren, als Mobilfunkantenne dienenden ersten Antenne mit ihrer ersten Sende- und Empfangsfläche überdeckt ist, werden die Sende- bzw. Empfangseigenschaften der zweiten Antenne verschlechtert. Um aufgrund der aus raumökonomischen Gründen gewollten Anordnung der beiden Antennen trotzdem relativ gute Sende- bzw. Empfangseigenschaften der zweiten Antenne (Navigationsantenne) zu ermöglichen, ist es vorgesehen, dass die erste Antenne im Bereich der ersten Sende- und Empfangsfläche, wie an sich bekannt, einen Schlitz aufweist. Die Anordnung der zweiten Antenne wird vorteilhafterweise zur Erreichung des genannten Ziels dadurch realisiert, dass die zweite Antenne zumindest teilweise fluchtend zum Schlitz angeordnet ist. Dadurch wird trotz der ersten Sende- und Empfangsfläche der ersten Antenne eine relativ gute Sende- und Empfangsmöglichkeit für die erste Antenne durch die freie Empfangs- und Sendemöglichkeit im Bereich des Schlitzes ermöglicht.

Die soweit beschriebene Kommunikationseinrichtung weist wunschgemäß einen besonders kompakten Aufbau auf. Dies hat jedoch bei der Montage bzw. insbesondere bei der Demontage der Kommunikationseinrichtung bzw. deren Gehäuse an der fahrzeugseitigen Buchse den Nachteil, dass das Gehäuse der Kommunikationseinrichtung von einem Bediener oftmals nur schwer zu greifen ist bzw. die zum Lösen der Kommunikationseinrichtung von der fahrzeugseitigen Buchse erforderlichen Lösekräfte nur sehr schwierig auf das Gehäuse zu übertragen sind. Um diesen Nachteil im Handling aufgrund des kompakten Aufbaus des Gehäuses der Kommunikationseinrichtung auszugleichen, ist es erfindungsgemäß vorgesehen, dass zwischen den beiden Antennen in einer parallel zu den Leiterplatten verlaufenden Richtung in dem Gehäuse eine Durchgangsöffnung ausgebildet ist, die von einem Durchgangselement begrenzt ist. Eine derartige Durchgangsöffnung ermöglicht es, beispielsweise ein Hilfselement in Form eines Schraubendrehers, eines Drahts oder ähnlichem durch das Gehäuse hindurchzuführen, um damit über das Hilfselement eine größere Zugkraft auf das Gehäuse in Löserichtung von der fahrzeugseitigen Buchse aufbringen zu können. Dabei ist es selbstverständlich vorgesehen, dass durch eine entsprechende Ausgestaltung des Durchgangselements, beispielsweise aus einem entsprechend harten bzw. festen Kunststoff, eine Beschädigung des Gehäuses zumindest weitgehend vermieden wird, um eine mehrmalige Verwendung der Kommunikationseinrichtung ermöglichen zu können.

In ganz besonders bevorzugter Ausgestaltung ist es vorgesehen, dass das Durchgangselement zumindest bereichsweise lichtleitend ausgebildet ist. Eine derartige lichtleitende Ausbildung wird z.B. durch eine Verwendung eines transparenten Kunststoffmaterials oder durch Lichtkanäle ermöglicht. Die lichtleitende Ausbildung des Durchgangselements ermöglicht es, beispielsweise über eine auf der Leiterplatte angeordnete Leuchtdiode oder ähnlichem dem Bediener zu signalisieren, ob beispielsweise die Kommunikationseinrichtung richtig mit der fahrzeugseitigen Buchse kontaktiert ist. Dies wird beispielsweise durch ein grünes, von dem Bediener über das Durchgangselement erkennbares Licht signalisiert. Auch können ggf. andere optische Signale, die entsprechend dechiffriert werden können, über das optisch leitende Durchgangselement übermittelt werden.

Zur lagerichtigen Positionierung der beiden Leiterplatten und zur Vermeidung von auf die Leiterplatten wirkenden Biegespannungen kann es vorgesehen sein, dass zwischen den beiden Leiterplatten ein Abstandsrahmen angeordnet ist, an dessen gegenüberliegend angeordneten Stirnseiten die beiden Leiterplatten anliegen.

Zur weiteren Reduzierung der Baugröße des Gehäuses der Kommunikationseinrichtung sowie zur Möglichkeit der Verwendung standardisierter elektronischer Baugruppen kann es darüber hinaus vorgesehen sein, dass zwischen der Durchgangsöffnung und der der ersten Antenne (Mobilfunkantenne) zugewandten Leiterplatte ein mit der Leiterplatte verbundenes elektronisches Modul für die beiden Antennen angeordnet ist.

Weitere Vorteile, Merkmale und Einzelheiten der Erfindung ergeben sich aus der nachfolgenden Beschreibung bevorzugter Ausführungsbeispiele sowie anhand der Zeichnung.

Diese zeigt in:
- Fig. 1: eine in teilweise transparenter Darstellung gezeigte erste Kommunikationseinrichtung für ein Diagnosesystem eines Kraftfahrzeugs in perspektivischer Ansicht,
- Fig. 2: eine teilweise geschnittene Seitenansicht auf die Kommunikationseinrichtung gemäß Fig. 1,
- Fig. 3: eine perspektivische Ansicht auf die Anordnung zweier Antennen der Kommunikationseinrichtung gemäß der Fig. 1 und 2 mit lediglich teilweiser Darstellung des Gehäuses der Kommunikationseinrichtung,
- Fig. 4: in teilweise transparenter Darstellung eine zweite Kommunikationseinrichtung für ein Diagnosesystem eines Kraftfahrzeugs mit gegenüber Fig. 1 verkleinerter Durchgangsöffnung in seinem oberen Gehäusebereich in perspektivischer Darstellung und
- Fig. 5: eine Darstellung zur Verdeutlichung der Anordnung der beiden Antennen der Kommunikationseinrichtung gemäß Fig. 4 in perspektivischer Darstellung.

Gleiche Elemente bzw. Elemente mit gleicher Funktion sind in den Figuren mit den gleichen Bezugsziffern versehen.

In den Fig. 1 bis 3 ist eine erste Kommunikationseinrichtung 10 für ein Diagnosesystem eines Kraftfahrzeugs gezeigt. Die Kommunikationseinrichtung 10 ist insbesondere in Verbindung mit einer fahrzeugseitigen Buchse bzw. einem nicht gezeigten fahrzeugseitigen Gegenstecker, der beispielsweise im Fußraum des Kraftfahrzeugs angeordnet ist, Bestandteil eines sogenannten OBD2 (Onboard-Diagnose) - Systems. Dabei dient die Kommunikationseinrichtung 10 dazu, auf dem Funkweg Daten, die das Diagnosesystem des Kraftfahrzeugs bereitstellt, an externe Stellen zu übermitteln sowie die Position des Fahrzeugs satellitengestützt zu bestimmen und die entsprechenden Positionsdaten ggf. ebenfalls zu übermitteln.

Die Kommunikationseinrichtung 10 weist ein insbesondere aus Kunststoff bestehendes Gehäuse 11 auf, das im Wesentlichen aus zwei Gehäuseabschnitten 12, 13 besteht. Der erste, als Anschlußstecker dienende Gehäuseabschnitt 12 ist insbesondere dazu ausgebildet, mit der fahrzeugseitigen Buchse verbunden zu werden. Hierzu weist der erste Gehäuseabschnitt 12 eine insbesondere im Querschnitt trapezförmige Steckerumrandung 15 auf, die dazu ausgebildet ist, in der Fig. 5 erkennbare Anschlusspins 16 aufzunehmen. Die Anschlusspins 16 weisen in entsprechende buchsenartige Gegenöffnungen des Gegensteckers hineinragende Anschlussbereiche 17 auf, die stiftförmig, vorzugsweise mit rechteckförmigem Querschnitt, ausgebildet sind. Die Anschlussbereiche 17 der Anschlusspins 16 verlaufen parallel zu einer Montagerichtung 24 des Gehäuseabschnitts 12 zum fahrzeugseitigen Gegenstecker.

An den der fahrzeugseitigen Gegenstecker bzw. Buchse abgewandten Bereich des ersten Gehäuseabschnitts 12 schließt sich der zweite Gehäuseabschnitt 13 an, der der Aufnahme der Elektronik der Kommunikationseinrichtung 10 dient. Wie insbesondere anhand der Fig. 1 erkennbar ist, ist auch der zweite Gehäuseabschnitt 13 mit einer im Querschnitt trapezförmigen äußeren Umfangskontur 18 versehen, die beispielhaft etwas über die äußere Umfangskontur bzw. der Steckerumrandung 15 des ersten Gehäuseabschnitts 12 hinausragt.

Innerhalb des zweiten Gehäuseabschnitts 13 sind zwei parallel zueinander angeordnete Schaltungsträger in Form von Leiterplatten 21, 22 zur Aufnahme von elektronischen Bauelementen 23 angeordnet, die darüber hinaus senkrecht zu den Anschlussbereichen 17 der Anschlusspins 16 verlaufen. Dabei dient die dem ersten Gehäuseabschnitt 12 zugewandte erste Leiterplatte 21 gleichzeitig der Befestigung bzw. Kontaktierung der Anschlusspins 16.

Auf der der ersten Leiterplatte 21 abgewandten Seite der zweiten Leiterplatte 22 sind innerhalb der Umfangskontur der zweiten Leiterplatte 22 zwei Antennen 25, 26 angeordnet. Die erste Antenne 25 ist als Mobilfunkantenne ausgebildet und weist eine erste Sende- und Empfangsfläche 28 auf, die ebenfalls trapezförmig entsprechend der Umfangskontur 18 des zweiten Gehäuseabschnitts 13 mit geringem Abstand zu dieser ausgebildet ist.

Wie insbesondere anhand der Fig. 1 erkennbar ist, ist die für die Funktion bzw. die Sende- und Empfangseigenschaften wesentliche erste Sende- und Empfangsfläche 28 der ersten Antenne 25 in maximalem Abstand zur zweiten Leiterplatte 22 an dem den Anschlusspins 16 bzw. dem ersten Gehäuseabschnitt 12 abgewandten Endbereich 30 des Gehäuses 11 angeordnet, wobei die erste Sende- und Empfangsfläche 28 parallel und nahe der dem ersten Gehäuseabschnitt 12 abgewandten stirnseitigen Abschlusswand 27 des zweiten Gehäuseabschnitts 13 verläuft.

Ein im Bereich der ersten Sende- und Empfangsfläche 28 ausgebildeter Schlitz 29 dient der Feinabstimmung der Sende- und Empfangseigenschaften der ersten Antenne 25. In Richtung der zweiten Leiterplatte 22 sind an der ersten Sende- und Empfangsfläche 28 an gegenüberliegenden Seiten, im Ausführungsbeispiel im Bereich der Schmalseiten der ersten Sende- und Empfangsfläche 28, zwei Anschlussbereiche 31, 32 einstückig angeformt, deren der zweiten Leiterplatte 22 zugewandte Endbereiche umgebogene Anschlussfüßchen 33 aufweisen, die dazu ausgebildet sind, mit der zweiten Leiterplatte 22 bzw. einem auf der zweiten Leiterplatte 22 auf der der ersten Leiterplatte 21 abgewandten Seite angeordneten elektronischen Modul 35 stromleitend verbunden zu werden.

Wie insbesondere anhand der Darstellung der Fig. 1 und 3 erkennbar ist, sind die der ersten Sende- und Empfangsfläche 28 zugewandten Bereiche der Anschlussbereiche 33 in ihrer Breite und somit ihrer Fläche vergrößert ausgebildet, derart, dass diese Bereiche als zweite Sende- und Empfangsfläche 38, 39 wirken.

Seitlich neben dem Modul 35 ist die zweite Antenne 26 angeordnet, die als Navigationsantenne, insbesondere als GPS-Antenne, ausgebildet ist. Die zweite Antenne 26 ist ebenfalls stromleitend mit dem Modul 35 verbunden und in Überdeckung bzw. fluchtend zu einem Teilbereich 41 des Schlitzes 29 angeordnet. Weiterhin ist die zweite Antenne 26 innerhalb der Umfangskontur 34 der ersten Sende- und Empfangsfläche 28 angeordnet.

Zwischen der Oberseite des Moduls 35 und der Unterseite der ersten Sende- und Empfangsfläche 28 ist ein vorzugsweise lichtleitend ausgebildetes, aus (transparentem) Kunststoff bestehendes Durchgangselement 45 im Gehäuse 11 angeordnet. Das Durchgangselement 45 bildet eine Durchgangsöffnung 46 aus, die parallel zu den beiden Leiterplatten 21, 22 bzw. senkrecht zur Erstreckung der Anschlusspins 16 verläuft.

Zwischen den beiden Leiterplatten 21, 22 ist darüber hinaus, wie insbesondere anhand der Fig. 4 erkennbar ist, ein Abstandsrahmen 48 angeordnet, an dessen beiden gegenüberliegenden Stirnflächen 49, 50 die Leiterplatten 21, 22 anliegen.

Mittels aus Blech bestehender Klammerelemente 51, 52 sind die beiden Leiterplatten 21, 22 gegen den ersten Gehäuseabschnitt 12 des Gehäuses 11 axial verspannt.

Die in den Fig. 4 und 5 dargestellte zweite Kommunikationseinrichtung 10a unterscheidet sich von der Kommunikationseinrichtung 10 dadurch, dass die Größe des Durchgangselements 45a zwischen dem Modul 35 und der ersten Sende- und Empfangsfläche 28 verkleinert ist sowie in Erstreckung der Durchgangsöffnung 46a einen trapezförmigen Querschnitt aufweist.

Die soweit beschriebene Kommunikationseinrichtung 10, 10a kann in vielfältiger Art und Weise abgewandelt und modifiziert werden, ohne vom Schutzumfang der Erfindung abzuweichen, der durch die folgenden Ansprüche definiert wird.

## Patentansprüche

1. Kommunikationseinrichtung (10; 10a) für ein Diagnosesystem eines Kraftfahrzeugs, mit einem Gehäuse (11), das einen mit einem fahrzeugseitigen Gegenstecker verbindbaren Gehäuseabschnitt (12) mit Anschlusspins (16) und Anschlussbereichen (17) für den Gegenstecker aufweist, mit wenigstens einem Schaltungsträger in Form einer Leiterplatte (21, 22) zur Anordnung von elektronischen Bauelementen (23), mit einer ersten, als Mobilfunkantenne ausgebildeten Antenne (25) und mit einer zweiten, als Navigationsantenne ausgebildeten Antenne (26), wobei sich die wenigstens eine Leiterplatte (21, 22) senkrecht zu einer durch die Anschlussbereiche (17) der Anschlusspins (16) definierten Montagerichtung (24) des Gehäuseabschnitts (12) erstreckt, dass die beiden Antennen (25, 26) auf der den Anschlusspins (16) abgewandten Seite der wenigstens einen Leiterplatte (21, 22) angeordnet sind, und dass die erste Antenne (25) eine erste Sende- und Empfangsfläche (28) umfasst und an einem den Anschlusspins (16) gegenüberliegenden Endbereich (30) des Gehäuses (11) angeordnet ist,
**dadurch gekennzeichnet,**
**dass** zwischen den beiden Antennen (25, 26) in einer parallel zu der wenigstens einen Leiterplatte (21, 22) verlaufenden Richtung in dem Gehäuse (11) eine Durchgangsöffnung (46; 46a) ausgebildet ist, die von einem Durchgangselement (45; 45a) begrenzt ist.

2. Kommunikationseinrichtung nach Anspruch 1,
**dadurch gekennzeichnet,**
**dass** die erste Sende- und Empfangsfläche (28) parallel zu der wenigstens einen Leiterplatte (21, 22) und in unmittelbarer Nähe zu einer Abschlusswand (27) des Gehäuses (11) angeordnet ist.

3. Kommunikationseinrichtung nach Anspruch 1 oder 2,
**dadurch gekennzeichnet,**
**dass** mit der wenigstens einen Leiterplatte (21) und einer weiteren Leiterplatte (22) zwei parallel zueinander angeordnete Leiterplatten (21, 22) vorgesehen sind, und dass die zweite Antenne (26) innerhalb einer äußeren Umfangskontur (34) der ersten Sende- und Empfangsfläche (28) auf der der ersten Sende- und Empfangsfläche (28) zugewandten Seite der der ersten Sende- und Empfangsfläche (28) zugewandten Leiterplatte (22) angeordnet ist.

4. Kommunikationseinrichtung nach einem der Ansprüche 1 bis 3,
**dadurch gekennzeichnet,**
**dass** die erste Sende- und Empfangsfläche (28) über in Richtung der wenigsten einen Leiterplatte (21, 22) ragende Anschlussbereiche (31, 32) mit der wenigsten einen Leiterplatte (21, 22) verbunden ist.

5. Kommunikationseinrichtung nach Anspruch 4,
**dadurch gekennzeichnet,**
**dass** die Anschlussbereiche (31, 32) zumindest bereichsweise als zweite Sende- und Empfangsfläche (38, 39) für die erste Antenne (25) ausgebildet sind.

6. Kommunikationseinrichtung nach einem der Ansprüche 1 bis 5,
**dadurch gekennzeichnet,**
**dass** der mit dem fahrzeugseitigen Gegenstecker verbindbare Gehäuseabschnitt (11), die die beiden Antennen (25, 26) umgebende Umfangskontur (18) des Gehäuses (11) sowie die erste Sende- und Empfangsfläche (28) der ersten Antenne (25) jeweils eine trapezförmige Außenkontur aufweisen.

7. Kommunikationseinrichtung nach einem der Ansprüche 1 bis 6,
**dadurch gekennzeichnet,**
**dass** die erste Sende- und Empfangsfläche (28) der ersten Antenne (25) einen Schlitz (29) aufweist, und dass die zweite Antenne (26) zumindest teilweise fluchtend zum Schlitz (29) angeordnet ist.

8. Kommunikationseinrichtung nach einem der Ansprüche 1 bis 7,
**dadurch gekennzeichnet,**
**dass** das Durchgangselement (45; 45a) zumindest bereichsweise lichtleitend ausgebildet ist.

9. Kommunikationseinrichtung nach einem der Ansprüche 3 bis 8,
**dadurch gekennzeichnet,**
**dass** zwischen den beiden Leiterplatten (21, 22) ein Abstandsrahmen (48) angeordnet ist, an dessen gegenüberliegend angeordneten Stirnflächen (49, 50) die beiden Leiterplatten (21, 22) anliegen.

10. Kommunikationseinrichtung nach einem der Ansprüche 1, 8 oder 9,
**dadurch gekennzeichnet,**
**dass** zwischen der Durchgangsöffnung (48; 48a) und der der ersten Antenne (25) zugewandten Leiterplatte (22) ein mit der Leiterplatte (22) verbundenes elektronisches Modul (35) für die beiden Antennen (25, 26) angeordnet ist.

## Claims

1. Communication device (10; 10a) for a diagnostic system of a motor vehicle, having a housing (11) that has a housing section (12), connectable to an on-vehicle mating connector, with connecting pins (16) and connection regions (17) for the mating connector, having at least one circuit carrier in the form of a printed circuit board (21, 22) for arranging electronic components (23), having a first antenna (25) in the form of a mobile radio antenna and having a second antenna (26) in the form of a navigation antenna, wherein the at least one printed circuit board (21, 22) extends perpendicularly with respect to a direction of installation (24), defined by the connection regions (17) of the connecting pins (16), of the housing section (12), that the two antennas (25, 26) are arranged on the side of the at least one printed circuit board (21, 22) that is remote from the connecting pins (16), and that the first antenna (25) comprises a first transmitting and receiving area (28) and is arranged at an end region (30) of the housing (11) that is opposite the connecting pins (16),
**characterized**
**in that** a through-opening (46; 46a) bounded by a through-element (45; 45a) is produced in the housing (11) between the two antennas (25, 26) in a direction that runs parallel to the at least one printed circuit board (21, 22).

2. Communication device according to Claim 1,
**characterized**
**in that** the first transmitting and receiving area (28) is arranged parallel to the at least one printed circuit board (21, 22) and in direct proximity to a terminating wall (27) of the housing (11).

3. Communication device according to Claim 1 or 2,
**characterized**
**in that** the at least one printed circuit board (21) and a further printed circuit board (22) provide for two printed circuit boards (21, 22) arranged parallel to one another, and in that the second antenna (26) is arranged within an outer peripheral contour (34) of the first transmitting and receiving area (28) on that side of the printed circuit board (22) facing the first transmitting and receiving area (28) that faces the first transmitting and receiving area (28).

4. Communication device according to one of Claims 1 to 3,
**characterized**
**in that** the first transmitting and receiving area (28) is connected to the at least one printed circuit board (21, 22) via connection regions (31, 32) that project in the direction of the at least one printed circuit board (21, 22).

5. Communication device according to Claim 4,
**characterized**
**in that** at least regions of the connection regions (31, 32) are in the form of a second transmitting and receiving area (38, 39) for the first antenna (25).

6. Communication device according to one of Claims 1 to 5,
**characterized**
**in that** the housing section (11) connectable to the on-vehicle mating connector, the peripheral contour (18) of the housing (11) that surrounds the two antennas (25, 26) and the first transmitting and receiving area (28) of the first antenna (25) each have a trapezoidal outer contour.

7. Communication device according to one of Claims 1 to 6,
**characterized**
**in that** the first transmitting and receiving area (28) of the first antenna (25) has a slot (29), and in that at least part of the second antenna (26) is arranged in alignment with the slot (29).

8. Communication device according to one of Claims 1 to 7,
**characterized**
**in that** at least regions of the through-element (45; 45a) are in light-guiding form.

9. Communication device according to one of Claims 3 to 8,
**characterized**
**in that** the two printed circuit boards (21, 22) have a spacer frame (48) arranged between them, the oppositely arranged end faces (49, 50) of which are adjoined by the two printed circuit boards (21, 22).

10. Communication device according to one of Claims 1, 8 or 9,
**characterized**
**in that** the through-opening (48; 48a) and the printed circuit board (22) facing the first antenna (25) have an electronic module (35) arranged between them for the two antennas (25, 26), which electronic module is connected to the printed circuit board (22).

## Revendications

1. Dispositif de communication (10 ; 10a) pour un système de diagnostic d'un véhicule automobile, comprenant un boîtier (11) qui présente une partie de boîtier (12) pouvant être reliée à un connecteur complémentaire côté véhicule et dotée de broches de connexion (16) et de zones de connexion (17) pour le connecteur complémentaire, au moins un support de circuit sous la forme d'une carte de circuits imprimés (21, 22) permettant de disposer des composants électronique (23), une première antenne (25) réalisée sous forme d'antenne de téléphonie mobile, et une deuxième antenne (26) réalisée sous forme d'antenne de navigation, dans lequel ladite au moins une carte de circuits imprimés (21, 22) s'étend perpendiculairement à une direction de montage (24) de la partie de boîtier (12), définie par les zones de connexion (17) des broches de connexion (16), que les deux antennes (25, 26) sont disposées sur le côté, détourné des broches de connexion (16), de ladite au moins une carte de circuits imprimés (21, 22), et que la première antenne (25) comprend une première surface d'émission et de réception (28) et est disposée sur une zone d'extrémité (30) du boîtier (11), opposée aux broches de connexion (16),
**caractérisé en ce qu'**entre les deux antennes (25, 26), dans une direction s'étendant en parallèle à ladite au moins une carte de circuits imprimés (21, 22), une ouverture de passage (46 ; 46a), qui est délimitée par un élément de passage (45 ; 45a), est réalisée dans le boîtier (11).

2. Dispositif de communication selon la revendication 1, **caractérisé en ce que** la première surface d'émission et de réception (28) est disposée en parallèle à ladite au moins une carte de circuits imprimés (21, 22) et à proximité immédiate d'une paroi d'extrémité (27) du boîtier (11).

3. Dispositif de communication selon la revendication 1 ou 2, **caractérisé en ce que** par ladite au moins une carte de circuits imprimés (21) et une autre carte de circuits imprimés (22), deux cartes de circuits imprimés (21, 22) disposées en parallèle l'une à l'autre sont prévues, et **en ce que** la deuxième antenne (26) est disposée à l'intérieur d'un contour circonférentiel extérieur (34) de la première surface d'émission et de réception (28) sur le côté, tourné vers la première surface d'émission et de réception (28), de la carte de circuits imprimés (22) tournée vers la première surface d'émission et de réception (28) .

4. Dispositif de communication selon l'une quelconque des revendications 1 à 3, **caractérisé en ce que** la première surface d'émission et de réception (28) est reliée à ladite au moins une carte de circuits imprimés (21, 22) par des zones de connexion (31, 32) faisant saillie en direction de ladite au moins une carte de circuits imprimés (21, 22).

5. Dispositif de communication selon la revendication 4, **caractérisé en ce que** les zones de connexion (31, 32) sont réalisées au moins par endroits comme une deuxième surface d'émission et de réception (38, 39) pour la première antenne (25).

6. Dispositif de communication selon l'une quelconque des revendications 1 à 5, **caractérisé en ce que** la partie de boîtier (11) pouvant être reliée au connecteur complémentaire côté véhicule, le contour circonférentiel (18), qui entoure les deux antennes (25, 26), du boîtier (11), ainsi que la première surface d'émission et de réception (28) de la première antenne (25) présentent respectivement un contour extérieur trapézoïdal.

7. Dispositif de communication selon l'une quelconque des revendications 1 à 6, **caractérisé en ce que** la première surface d'émission et de réception (28) de la première antenne (25) présente une fente (29), et **en ce que** la deuxième antenne (26) est disposée au moins partiellement en alignement avec la fente (29).

8. Dispositif de communication selon l'une quelconque des revendications 1 à 7, **caractérisé en ce que** l'élément de passage (45 ; 45a) est réalisé de manière à guider la lumière au moins par endroits.

9. Dispositif de communication selon l'une quelconque des revendications 3 à 8, **caractérisé en ce qu'**entre les deux cartes de circuits imprimés (21, 22), un cadre d'espacement (48) est disposé, les deux cartes de circuits imprimés (21, 22) s'appliquant aux surfaces frontales (49, 50) de celui-ci, disposées à l'opposé.

10. Dispositif de communication selon l'une quelconque des revendications 1, 8 ou 9, **caractérisé en ce qu'**entre l'ouverture de passage (48 ; 48a) et la carte de circuits imprimés (22) tournée vers la première antenne (25), un module électronique (35) relié à la carte de circuits imprimés (22) pour les deux antennes (25, 26) est disposé.
